# FASCICULE DE BREVET EUROPEEN

(11) **EP 1 494 926 B1**
(45) Date de publication et mention de la délivrance du brevet: **19.07.2006**
(21) Numéro de dépôt: 03740580.0
(22) Date de dépôt: 08.04.2003
(51) Int. Cl.: B65D 5/32

(54) **ENSEMBLE DE FLANS ET CAISSE A SECTION POLYGONALE**
SATZ VON ZUSCHNITTEN UND SCHACHTEL MIT POLYGONALEM QUERSCHNITT
ASSEMBLY OF BLANKS AND BOX WITH POLYGONAL CROSS-SECTION

(30) Priorité: 08.04.2002 FR 0204377
(43) Date de publication de la demande: 12.01.2005
(73) Titulaire: OTOR, 75017 Paris (FR)
(72) Inventeur: BACQUES, Jean-Yves, F-75005 Paris (FR); LELAY, Nicolas, F-92110 Clichy (FR)
(74) Mandataire: Benech, Frédéric
(86) Numéro de dépôt international: PCT/FR2003/001107
(87) Numéro de publication internationale: WO 2003/084823

(56) Documents cités:
- WO-A-00/71426
- BE-A- 837 507
- FR-A- 1 589 537
- JP-A- 59 115 238
- US-A- 3 767 109

## Description

La présente invention concerne un ensemble de flans de matière en feuille de carton ou équivalent destinée à former une caisse à section polygonale comportant des faces latérales, une face supérieure formant couvercle et une face intérieure formant le fond de la caisse.

Elle concerne également une telle caisse.

On connaît déjà (JP 59 115238A) des caisses polygonales, en particulier propres à être montées autour de mandrin à partir de flans constitués par une suite de volets munis de part et d'autre d'ensemble de rabats destinés à former le fond et le couvercle de la caisse.

De telles caisses présentent des avantages notamment au moment du montage et également en résistance à la compression.

Néanmoins, elles ne vont pas toujours permettre la constitution de piles solides et stables lors du gerbage de ces caisses sur palette dans la mesure où les caisses peuvent glisser les unes par rapport aux autres.

Alternativement ces caisses comportent des faces inférieures et/ou supérieures présentant des surfaces discontinues, non étanches, car formées de plusieurs parties de rabats plus ou moins jointives.

La présente invention vise à fournir un ensemble de flans et une caisse à section polygonale répondant mieux que ceux antérieurement connus aux exigences de la pratique, notamment en ce qu'elle autorise un bon blocage tant latéral que vertical des caisses en carton ondulé les unes par rapport aux autres tout en proposant des faces inférieures et supérieures de caisse d'une seule pièce.

Elle permet par ailleurs une fabrication économique des caisses grâce à la mise en oeuvre de flans découpés jointivement, à plat, ce qui minimise les pertes de carton.

Grâce à l'invention, il est également possible d'optimiser le type de carton utilisé, en choisissant par exemple des qualités de carton différentes pour le couvercle, la ceinture et/ou le fond. Ainsi, les résistances de ces trois parties de la caisse, vont pouvoir varier, ce qui présente un avantage important.

Dans ce but, l'invention propose essentiellement un ensemble de flans de matière en feuille de carton ondulé ou équivalent destinée à former une caisse à section polygonale comportant des faces latérales, une face supérieure formant couvercle et une face inférieure formant le fond de la caisse, caractérisé
en ce que il comporte un premier flan propre à constituer les faces latérales de la caisse, ledit premier flan comprenant une suite de quatre volets rectangulaires terminée par une languette de fixation, reliés entre eux par des lignes de pliage parallèles, chaque volet comprenant d'un coté un bord libre perpendiculaire aux dites lignes de pliage et de l'autre coté un rabat disposé en opposition par rapport au rabat du volet adjacent, lesdits rabats étant agencés pour recouvrir la surface extérieure de ladite face supérieure ou de ladite face inférieure pour y être collées,
et en ce que il comporte un deuxième et un troisième flans destinés respectivement à former le fond et le couvercle de la caisse, chacun comportant un volet central pour former la face inférieure ou supérieure, chaque volet central étant muni de deux bords libres opposés et de deux rabats latéraux opposés agencés pour recouvrir au moins partiellement la surface extérieure de deux volets opposés propres à former les faces latérales, au droit des bords libres respectifs desdits volets, pour y être collés.

Dans des modes de réalisation avantageux, on a de plus recours à l'une et/ou à l'autre des dispositions suivantes :
- les rabats de deux volets opposés de la suite de volets propres à former les faces latérales ont des bords latéraux de forme complémentaire ou adaptables aux bords latéraux des rabats des volets adjacents de ladite suite de volets ;
- les rabats de la suite de volets sont de forme trapézoldale ;
- les bords libres supérieurs de deux des volets latéraux destinés à former les parois latérales de la caisse sont munis d'au moins un téton de gerbage,
et les lignes de pliage des rabats du volet central de la paroi de couvercle comporte une ou plusieurs encoches correspondantes ;
- au moins deux flans parmi les premier, deuxième et troisième flans sont en carton ondulé de qualité et/ou d'épaisseur différentes.

Par exemple, le premier flan est en carton double face de faible épaisseur, pour une résistance à la compression moyenne, le fond en carton double-double ou double face de forte épaisseur pour supporter des produtis lourds et le couvercle en carton ondulé double face de moyenne épaisseur, pour permettre une bonne préhension pour ventouses aspirantes.

L'invention propose également une caisse obtenue avec un ensemble de flans tel que décrit ci-dessus.

Elle propose encore une caisse à section polygonale comprenant des faces latérales, une face supérieure formant couvercle et une face inférieure formant le fond de la caisse, caractérisée
en ce que deux faces latérales opposées sont dénuées de rabat du coté du couvercle et munies de rabats du coté du fond, et deux autres faces opposées sont dénuées de rabat du coté du fond et munies de rabats du coté du couvercle, lesdits rabats étant respectivement collés sur la face supérieure et la face inférieure de la caisse,
et en ce que le fond et le couvercle sont respectivement formés d'un seul volet central muni de deux bords libres opposés et de deux rabats latéraux opposés, lesdits rabats étant respectivement collés sur la surface extérieure de faces latérales correspondantes, au droit des bords libres respectifs desdites faces.

Avantageusement, la caisse est agencée pour être formée autour d'un mandrin.

L'invention sera mieux comprise à la lecture de la description qui suit d'un mode de réalisation donné ci-après à titre d'exemple non limitatif.

La description se réfère aux dessins qui l'accompagnent dans lesquels :
- La figure 1 est une vue de dessus en plan de premiers flans appartenant à un ensemble selon un mode de réalisation de l'invention.
- Les figures 2 et 3 donnent des vues en plan des deuxième et troisième flans destinés à former respectivement le fond et le couvercle d'une caisse selon le mode de réalisation de l'invention plus particulièrement décrit ici.
- La figure 4 est une vue en perspective d'une boîte ouverte, dénuée de couvercle, obtenue à partir des flans des figures 1 et 3.
- La figure 5 est un schéma synoptique en perspective, montrant les étapes de formation de la boîte de la figure 4.
- La figure 6 montre en perspective, l'emboîtement vertical de deux caisses formées selon la figure 4.

La figure 1 montre plusieurs premiers flans 1, 1', 1", 1''' de matière en feuille de carton ondulé par exemple de faible épaisseur (2 à 3 mm) pour former les parois d'une caisse selon le mode de réalisation de l'invention plus particulièrement décrit ici.

Chaque flan 1 comprend une suite 2 de quatre volets rectangulaires 3, 4, 5 et 6 terminée par une languette de collage 7 par exemple trapézoïdale, reliés entre eux par des premières lignes de pliage parallèles 8.

Chaque volet comprend d'un côté un bord libre perpendiculaire aux dites premières lignes de pliage 8 et de l'autre côté un rabat trapézoïdal isocèle relié au bord opposé du bord libre, par une seconde ligne de pliage 9 perpendiculaire aux premières lignes de pliage 8.

Les rabats sont situés de part et d'autre de la suite, en alternance, tantôt du côté qui sera celui du fond de la caisse, tantôt du côté qui sera celui du couvercle de la caisse.

Plus précisément, la suite comporte deux premiers volets rectangulaires identiques 3 et 6 munis de rabats 10 et 11 situés du même côté qui sera celui du dessus de la caisse, et comprend de l'autre côté deux bords libres rectilignes 12 et 13, lesdits premiers volets étant destinés à former les faces latérales transversales de la caisse.

Celles-ci comportent avantageusement chacune un évidement central 14, formant poignée.

La suite 2 comporte également deux seconds volets rectangulaires identiques 4 et 6 munis de bords libres 15 et 16 situés du même côté de la suite que les rabats 10 et 11 des deux premiers volets 3 et 5, et munis chacun respectivement d'un rabat 17 et 18 situés du même côté de la suite que les bords libres des volets 3 et 5.

Ces deux volets 4 et 6 sont quant à eux destinés à former les faces latérales longitudinales de la caisse.

Dans le mode de réalisation plus particulièrement décrit les bords libres 15 et 16 des volets 4 et 6 sont respectivement munis de deux tétons 19 de blocage du couvercle et/ou de gerbage. Le téton est par exemple formé par un petit rectangle situé dans le prolongement de la face latérale, de 1 à 2 mm de hauteur.

Symétriquement les rabats 17 et 18 sont terminés du côté opposé aux lignes de pliage 9, par un bord libre comprenant deux encoches 20 de forme complémentaire à celle des tétons, de sorte que les chutes de carton sont minimisées lors de la découpe à plat (cf. figure 1), les tétons 19' d'un flan 1' s'encastrant dans les encoches 20" du flan directement adjacent 1" .

Les bords des rabats 10', 11' du flan 2'sont par ailleurs au contact des bords libres 12 " , 13 " du flan adjacent 1" , ce qui minimise les pertes de carton.

Dans le mode de réalisation plus particulièrement décrit ici, les secondes lignes de pliages 9 entre rabats et volets sont décalées légèrement, par exemple d'une demi épaisseur de carton, par rapport aux bords libres des volets adjacents.

Dans un autre mode de réalisation, elles sont alignées avec lesdits bords.

La figure 2 montre une vue en plan d'un deuxième flan 21 destiné à former le fond de la caisse.

Le flan 21 comporte un volet central rectangulaire 22 propre à former la face inférieure de la caisse, d'une seule pièce, et deux rabats trapézoïdaux 23 et 24, opposés, reliés de part et d'autre au volet 22 par des lignes de pliage 25. Les deux autres bords opposés 26 et 27 du volet 22 sont libres.

Les rabats 23 et 24 sont destinés à être collés sur les faces externes des volets 3 et 5, formant les parois latérales transversales de la caisse.

La figure 3 montre quant à elle une vue en plan du troisième flan 28 destiné à former le couvercle de la caisse.

Le flan 28 comprend un volet central 29 rectangulaire propre à former la face inférieure de la caisse, d'une seule pièce.

Le volet central 29 est muni de deux rabats trapézoïdaux 30 et 31 identiques, opposés, reliés audit volet par des lignes de pliage 32 et de deux bords libres 33 et 34. Chaque ligne de pliage 32 comporte deux fentes 35 propres à coopérer avec les tétons 19 de la caisse.

Dans la suite de la description, on utilisera les mêmes numéros de référence pour désigner les mêmes éléments.

La figure 4 montre une caisse 36, ouverte, à section rectangulaire, formée à partir du premier flan 1 et du second flan 21.

Elle présente une ceinture de faces latérales 3, 4, 5 et 6 terminée par une languette de collage, collée sur la face externe de la paroi 3 adjacente au volet 6.

Les deux faces latérales opposées 3 et 5 comportent des rabats 10 et 11 en partie supérieure et sont dénuées de rabats en partie inférieure, partie inférieure sur la surface externe de laquelle sont respectivement collés les rabats 23 et 24 du volet central 22 du fond.

La figure 5 montre schématiquement un mode de formation de la caisse 6, par enroulement d'un flan 1 autour d'un mandrin (non représenté), après collage de la paroi 21 de fond sur le rabat inférieur 17 du volet longitudinal 4 de la suite 2, de façon connue en elle-même.

L'ensemble est enroulé autour du mandrin après encollage du deuxième rabat 18, de la languette 7, et des rabats 23 et 24, puis par plaque, par mise en pression (verins et/ou plaques pousseuses) des rabats sur les faces externes des volets concernés en vis à vis.

Puis, après remise à la verticale et remplissage de la caisse, on vient recouvrir la caisse ouverte par le flan 28 du couvercle, les encoches ou fentes 35 venant s'encastrer sur les tétons 19, et les rabats préalablement encollés 30 et 31 étant refermés sur les bords libres 15 et 16 des parois latérales.

La forme des bords latéraux 37 des rabats 10 et 11 collés sur les faces externes du volet central 29 du couvercle est complémentaire de celle des bords 38' de rabats 17', 18' collés sur la face externe du volet central 22' du fond, ce qui permet l'encastrement du fond de la caisse du dessus sur le couvercle de la caisse du dessous, les dimensions desdits rabats étant par ailleurs agencées pour permettre une jonction bord à bord de ces rabats.

Un tel encastrement, bord à bord, exclut tout glissement d'une caisse 36 par rapport à l'autre 36'. (cf. figure 6).

Comme il va de soi et comme il résulte également de ce qui précède, la présente invention n'est pas limitée aux modes de réalisation plus particulièrement décrits. Elle en embrasse au contraire toutes les variantes et notamment celles où la caisse est pliée collée, le fond étant simplement rabattu sur la suite pour le tranport.

## Revendications

1. Ensemble de flans de matière en feuille de carton ondulé ou équivalent destiné à former une caisse (36, 36') à section polygonale comportant des faces latérales, une face supérieure formant couvercle et une face inférieure formant le fond de la caisse, ledit ensemble comportant
un premier flan (1, 1', 1") propre à constituer les faces latérales de la caisse, ledit premier flan comprenant une suite (2) de quatre volets (3, 4, 5, 6) rectangulaires terminée par une languette (7) de fixation, reliés entre eux par des lignes de pliage (8) parallèles, chaque volet comprenant d'un coté un bord libre (12 13, 15, 16) perpendiculaire aux dites lignes de pliage et
un deuxième et un troisième flans (21, 28) destinés respectivement à former le fond et le couvercle de la caisse, chacun comportant un volet central (22, 29) pour former la face inférieure ou supérieure, chaque volet central étant muni de deux bords libres opposés (26, 27, 33, 34) et de deux rabats latéraux opposés (23, 24 ; 30, 31) agencés pour recouvrir au moins partiellement la surface extérieure de deux volets opposés propres à former les faces latérales, au droit des bords libres (12, 13 ; 15, 16)) respectifs desdits volets, pour y être collées, **caractérisé en ce que** chaque volet dudit premier flan (1, 1', 1") comprenant d'un côté un bord libre comprend de l'autre coté un rabat (10, 11, 17, 18) disposé en opposition par rapport au rabat du volet adjacent, lesdits rabats étant agencés pour recouvrir la surface extérieure de ladite face supérieure ou de ladite face inférieure pour y être collées.

2. Ensemble de flans selon la revendication 1, **caractérisé en ce que** les rabats (10, 11) de deux volets opposés (3, 5) de la suite de volet propres à former les faces latérales ont des bords latéraux (37) de forme complémentaire aux bords latéraux (38) des rabats (17, 18) des volets adjacents (4, 5) de ladite suite de volets.

3. Ensemble de flans selon la revendication 2, **caractérisé en ce que** les rabats (10, 11, 17, 18) de la suite de volets sont de forme trapézoïdale.

4. Ensemble de flans selon l'une quelconque des revendications précédentes, **caractérisé en ce que** les bords libres supérieurs (15, 16) de deux des volets latéraux (4, 6) destinés à former les parois latérales de la caisse sont munis d'au moins un téton(19),
et **en ce que** les lignes de pliage (32) des rabats (30, 31) du volet central (29) de la paroi de couvercle comporte une ou plusieurs encoches (35) correspondantes.

5. Ensemble de flans selon l'une quelconque des revendications précédentes, **caractérisé en ce que** au moins deux flans parmi les premier, deuxième et troisième flans sont en carton ondulé de qualité et/ou d'épaisseurs différentes.

6. Caisse (36) de matière en feuille de carton ondulé ou équivalent, présentant une section polygonale, comportant des faces latérales, une face supérieure formant le couvercle et une face inférieure formant le fond de la caisse, deux faces latérales opposées (4, 6) étant dénuées de rabat du coté du couvercle, et deux autres faces opposées (3, 5) étant dénuées de rabat du coté du fond et munies de rabats (10, 11) du coté du couvercle, lesdits rabats étant respectivement tollés sur la face supérieure, le fond (21) et le couvercle (28) étant respectivement formés d'un seul volet central (22, 29) muni de deux bords libres opposés (26, 27 ; 33, 34) et de deux rabats latéraux :opposés (23, 24 ; 30, 31), lesdits rabats étant respectivement collés sur la surface extérieure de deux faces latérales correspondantes au droit des bords libres respectifs desdites faces, **caractérisé en ce que** les deux faces latérales opposées dénuées de rabat du côté du couvercle sont munies de rabats (17, 18) du coté du fond,
et **en ce que** lesdits rabats sont collés sur la face inférieure de la caisse.

7. Caisse selon la revendication 6, **caractérisée en ce que** les rabats des faces latérales constituent des excroissances en saillie par rapport aux surfaces extérieures des dites faces supérieure et inférieure, dont les bords latéraux des rabats de deux faces latérales adjacentes sont de formes adaptées ou complémentaires, pour permettre un emboîtement avec les rabats d'une caisse disposée en dessous ou au dessus.

8. Caisse selon la revendication 7, **caractérisée en ce que** les rabats des faces latérales sont de forme trapézoïdale.

9. Caisse selon l'une quelconque des revendications 6 à 8, **caractérisé en ce que** les bords libres supérieurs (15, 16) de deux des volets latéraux (4, 6) destinés à former les parois latérales de la caisse sont munis d'au moins un téton (19),
et **en ce que** les lignes de pliage (32) des rabats (30, 31) de la paroi (29) du couvercle comporte une ou plusieurs encoches (35) correspondantes.

10. Caisse selon l'une quelconque des revendications 6 à 9, **caractérisé en ce que** elle est agencé pour être formée autour d'un mandrin.

## Claims

1. Set of blanks made of corrugated cardboard sheet material or equivalent intended to form a case (36, 36') with a polygonal section comprising side faces, an upper face forming a lid and a lower face forming the bottom of the case, said set comprising
a first blank (1, 1', 1") suitable for constituting the side faces of the case, said first blank comprising a series (2) of four rectangular flaps (3, 4, 5, 6) ending in a fixing tab (7), connected together by parallel folding lines (8), each flap comprising on one side a free edge (12, 13, 15, 16) perpendicular to said folding lines and
a second and third blanks (21, 28) intended to form the bottom and the lid of the case respectively, each comprising a central flap (22, 29) to form the lower or upper face, each central flap being provided with two opposite free edges (26, 27, 33, 34) and with two opposite side overlaps (23, 24; 30, 31) arranged so as to cover at least partly the outer surface of two opposite flaps suitable for forming the side faces, in line with the respective free edges (12, 13; 15, 16) of said flaps, in order to be glued there, **characterised in that** each flap of said first blank (1, 1', 1"), comprising on one side a free edge, comprises on the other side an overlap (10, 11, 17, 18) arranged opposite the overlap of the adjacent flap, said overlaps being arranged so as to cover the outer surface of said upper face or of said lower face in order to be glued there.

2. Set of blanks according to Claim 1, **characterised in that** the overlaps (10, 11) of two opposite flaps (3, 5) of the series of flaps suitable for forming the side faces have side edges (37) complementary in shape to the side edges (38) of the overlaps (17, 18) of the adjacent flaps (4, 5) of said series of flaps.

3. Set of blanks according to Claim 2, **characterised in that** the overlaps (10, 11, 17, 18) of the series of flaps are trapezoidal in shape.

4. Set of blanks according to any one of the preceding claims, **characterised in that** the upper free edges (15, 16) of two of the side flaps (4, 6) intended to form the side walls of the case are provided with at least one projection (19),
and **in that** the folding lines (32) of the overlaps (30, 31) of the central flap (29) of the lid wall comprises one or more corresponding notches (35).

5. Set of blanks according to any one of the preceding claims, **characterised in that** at least two blanks out of the first, second and third blanks are made of corrugated cardboard of different quality and/or thickness.

6. Case (36) made of corrugated cardboard sheet material or equivalent, having a polygonal section, comprising side faces, an upper face forming the lid and a lower face forming the bottom of the case, two opposite side faces (4, 6) having no overlap on the side of the lid, and two other opposite faces (3, 5) having no overlap on the side of the bottom and being provided with overlaps (10, 11) on the side of the lid, said overlaps being respectively glued to the upper face, the bottom (21) and the lid (28) being respectively formed of a single central flap (22, 29) provided with two opposite free edges (26, 27; 33, 34) and with two opposite side overlaps (23, 24; 30, 31), said overlaps being respectively glued to the outer surface of two corresponding side faces in line with the respective free edges of said faces, **characterised in that** the two opposite side faces having no overlap on the side of the lid are provided with overlaps (17, 18) on the side of the bottom,
and **in that** said overlaps are glued to the lower face of the case.

7. Case according to Claim 6, **characterised in that** the overlaps of the side faces constitute excrescences protruding from the outer surfaces of said upper and lower faces, for which the side edges of the overlaps of two adjacent side faces have an adapted or complementary shape, in order to allow nesting with the overlaps of a case arranged below or above.

8. Case according to Claim 7, **characterised in that** the overlaps of the side faces are trapezoidal in shape.

9. Case according to any one of Claims 6 to 8, **characterised in that** the upper free edges (15, 16) of two of the side flaps (4, 6) intended to form the side walls of the case are provided with at least one projection (19),
and **in that** the folding lines (32) of the overlaps (30, 31) of the wall (29) of the lid comprise one or more corresponding notches (35).

10. Case according to any one of Claims 6 to 9, **characterised in that** it is arranged so as to be formed around a mandrel.

## Patentansprüche

1. Satz von Zuschnitten aus Wellpappe oder dergleichen zur Ausbildung einer Schachtel (36, 36') mit polygonalem Querschnitt, umfassend Seitenflächen, eine den Schachteldeckel bildende obere Fläche und eine den Schachtelboden bildende untere Fläche, mit
einem ersten Zuschnitt (1, 1', 1"), der geeignet ist, die Seitenflächen der Schachtel zu bilden, wobei der erste Zuschnitt eine mit einer Befestigungslasche (7) abschließende Folge (2) von vier rechteckigen Abschnitten (3, 4, 5, 6) umfasst, die untereinander durch parallele Faltlinien (8) verbunden sind, wobei jeder Abschnitt auf der einen Seite einen rechtwinklig zu den Faltlinien verlaufenden freien Rand (12, 13, 15, 16) aufweist, und
einem zweiten und einem dritten Zuschnitt (21, 28) zur Bildung des Schachtelbodens bzw. des Schachteldeckels mit jeweils einem Mittelabschnitt (22, 29) zur Bildung der unteren Fläche bzw. der oberen Fläche, wobei jeder Mittelabschnitt mit zwei freien, einander gegenüberliegenden Rändern (26, 27, 33, 34) und mit zwei einander gegenüberliegenden seitlichen Umschlagklappen (23, 24; 30, 31) versehen ist, die so ausgelegt sind, dass sie zumindest teilweise die Außenseite von zwei einander gegenüberliegenden, zur Bildung der Seitenflächen geeigneten Abschnitte bedecken und im rechten Winkel zu den freien Rändern (12, 13; 15, 16) der jeweiligen Abschnitte verlaufen, um dort angeklebt zu werden, **dadurch gekennzeichnet, dass**
jeder Abschnitt des ersten Zuschnitts (1, 1', 1"), der auf der einen Seite einen freien Rand umfasst, auf der anderen Seite eine Umschlagklappe (10, 11, 17, 18) umfasst, die im Verhältnis zur Umschlagklappe des benachbarten Abschnitts gegenüber angeordnet ist, wobei die genannten Umschlagklappen so ausgelegt sind, dass sie die Außenseite der oberen Fläche bzw. der unteren Fläche bedekken, um dort angeklebt zu werden.

2. Satz von Zuschnitten nach Anspruch 1, **dadurch gekennzeichnet, dass** die Umschlagklappen (10, 11) von zwei einander gegenüberliegenden Abschnitten (3, 5) der zur Bildung der Seitenflächen geeigneten Folge von Abschnitten seitliche Ränder (37) aufweisen, deren Form komplementär zu den seitlichen Rändern (38) der Umschlagklappen (17, 18) der benachbarten Abschnitte (4, 5) der Folge von Abschnitten ist.

3. Satz von Zuschnitten nach Anspruch 2, **dadurch gekennzeichnet, dass** die Umschlagklappen (10, 11, 17, 18) der Folge von Abschnitten trapezförmig ausgebildet sind.

4. Satz von Zuschnitten nach einem der vorhergehenden Ansprüche, **dadurch gekennzeichnet, dass** die oberen freien Ränder (15, 16) von zwei der zur Bildung der Seitenwände der Schachtel vorgesehenen Seitenabschnitten (4, 6) zumindest eine Zunge (19) aufweisen,
und **dadurch**, dass die Faltlinien (32) der Umschlagklappen (30, 31) des Mitteiabschnitts (29) der Deckelwand einen oder mehrere entsprechende Schlitze (35) aufweisen.

5. Satz von Zuschnitten nach einem der vorhergehenden Ansprüche, **dadurch gekennzeichnet, dass** aus der den ersten, zweiten und dritten Zuschnitt umfassenden Gruppe zumindest zwei Zuschnitte aus Wellpappe unterschiedlicher Qualität und/oder Dicke bestehen.

6. Schachtel (36) aus Wellpappe oder dergleichen mit polygonalem Querschnitt, umfassend Seitenflächen, eine den Schachteldeckel bildende obere Fläche und eine den Schachtelboden bildende untere Fläche, wobei zwei einander gegenüberliegende Seitenflächen (4, 6) keine deckelseitigen Umschlagklappen aufweisen und zwei andere einander gegenüberliegende Flächen (3, 5) bodenseitig nicht mit Umschlagklappen versehen sind und deckelseitig mit Umschlagklappen (10, 11) versehen sind, wobei die Umschlagklappen jeweils auf die obere Fläche geklebt werden und wobei der Boden (21) und der Deckel (28) jeweils aus einem einzigen Mittelabschnitt (22, 29) gebildet sind, der mit zwei einander gegenüber angeordneten freien Rändern (26, 27; 33, 34) und mit zwei einander gegenüberliegenden seitlichen Umschlagklappen (23, 24; 30, 31) versehen ist, die jeweils im rechten Winkel zu den jeweiligen freien Rändern der Seiten auf die Außenseite der beiden jeweiligen Seitenflächen geklebt sind, **dadurch gekennzeichnet, dass** die beiden einander gegenüberliegenden Seitenflächen, die deckelseitig nicht mit Umschlagklappen versehen sind, bodenseitig mit Umschlagklappen (17, 18) versehen sind,
und **dadurch**, dass die Umschlagklappen auf die Unterseite der Schachtel geklebt werden.

7. Schachtel nach Anspruch 6, **dadurch gekennzeichnet, dass** die Umschlagklappen der Seitenflächen im Verhältnis zu den Außenseiten der oberen und der unteren Fläche vorstehende Ausstülpungen bilden, deren seitliche Ränder der Umschlagklappen von zwei benachbarten Seitenflächen in der Form angepasst oder komplementär sind, um ein Ineinanderstecken mit den Umschlagklappen einer Schachtel zu erlauben, die darüber bzw. darunter angeordnet ist.

8. Schachtel nach Anspruch 7, **dadurch gekennzeichnet, dass** die Umschlagklappen der Seitenflächen trapezförmig ausgebildet sind.

9. Schachtel nach einem der Ansprüche 6 bis 8, **dadurch gekennzeichnet, dass** die freien oberen Ränder (15, 16) von zwei der zur Bildung der Seitenwände der Schachtel vorgesehenen Seitenabschnitte (4, 6) zumindest eine Zunge (19) aufweisen,
und **dadurch**, dass die Faltlinien (32) der Umschlagklappen (30, 31) der Wand (29) des Deckels einen oder mehrere entsprechende Schlitze (35) aufweisen.

10. Schachtel nach einem der Ansprüche 6 bis 9, **dadurch gekennzeichnet, dass** sie so ausgelegt ist, dass sie um einen Dorn herum ausgebildet werden kann.
